# FASCICULE DE BREVET EUROPEEN

(11) **EP 1 992 892 B1**
(45) Date de publication et mention de la délivrance du brevet: **02.11.2016**
(21) Numéro de dépôt: 08290444.2
(22) Date de dépôt: 13.05.2008
(51) Int. Cl.: F25B 43/00, F25B 40/00

(54) **Accumulateur pour circuit de climatisation de type à échangeur thermique interne et circuit l'incorporant**
Akkumulator für Klimatisierungsschaltkreis vom Typ interner Wärmetauscher und diesen enthaltender Schaltkreis
Accumulator for an air-conditioning circuit of the type with an internal heat exchanger and circuit including same

(30) Priorité: 16.05.2007 FR 0703529
(43) Date de publication de la demande: 19.11.2008
(73) Titulaire: Hutchinson, 75008 Paris (FR)
(72) Inventeur: Prian, Benoît, 45110 St Martin d'Abbat (FR); Garcia, Anthony, 45700 Villemandeur (FR)
(74) Mandataire: Gevers & Orès

(56) Documents cités:
- EP-A- 1 512 932
- WO-A-2006/065185
- DE-U1- 9 303 177
- FR-A- 2 554 220
- US-A- 2 505 393
- US-A- 4 313 315
- US-A1- 2002 083 733
- US-B1- 6 463 757
- US-B1- 6 681 597

## Description

La présente invention concerne un accumulateur pour circuit de climatisation comportant un échangeur thermique interne, et un tel circuit incorporant cet accumulateur, en particulier pour un véhicule automobile. L'invention s'applique notamment mais pas exclusivement à un circuit de climatisation utilisant du dioxyde de carbone à titre de fluide frigorigène.

Dans certains circuits de climatisation pour véhicules automobiles, notamment ceux utilisant le dioxyde de carbone comme fluide frigorigène, il est nécessaire de réaliser un échange ou transfert thermique entre le fluide de la portion haute pression du circuit que l'on cherche à refroidir et le même fluide issu de la portion basse pression de ce circuit qui sert de source froide et qui est réchauffé en échange, pour améliorer le rendement du circuit. On utilise à cet effet un échangeur thermique dit interne, du fait qu'il ne recherche pas d'échange avec l'air extérieur au véhicule ni avec l'air de l'habitacle.

De manière connue, un tel circuit de climatisation à échangeur thermique interne comporte en outre notamment un compresseur, un refroidisseur ou condenseur dont est issue la portion haute pression à refroidir, un évaporateur dont est issu la portion basse pression réchauffée dans l'échangeur et un accumulateur qui est monté entre l'évaporateur et le compresseur et qui est essentiellement conçu pour séparer les phases liquide et gazeuse du fluide frigorigène en empêchant le retour de ce dernier à l'état liquide vers le compresseur, via un déflecteur que comporte l'accumulateur dans sa partie supérieure.

Cet accumulateur est usuellement pourvu d'un système dessicatif dans sa partie inférieure, afin de protéger de l'humidité les différents composants constituant le circuit de climatisation. Ce système dessicatif est en général constitué d'un sac ou d'une cartouche relativement encombrants qui contiennent un sel dessicatif et que l'on vient monter manuellement au fond de l'accumulateur via un moyen de fixation, tel qu'un collier de serrage, apte à le maintenir le système dessicatif en place en utilisation.

Il est connu, par les documents US-B-6 463 757 et US-B-6 523 365, d'intégrer à un tel accumulateur un échangeur thermique interne dans lequel la canalisation haute pression pour le fluide frigorigène est formée d'un serpentin qui est disposé en hélice autour de la face interne de la paroi latérale de l'accumulateur et qui n'est pas en contact avec le fluide accumulé à l'état liquide au fond de cet accumulateur. Ce serpentin permet notamment d'augmenter le temps de séjour du fluide dans l'échangeur et donc l'efficacité de ce dernier.

Un inconvénient majeur des accumulateurs décrits dans ces deux documents réside notamment dans la longueur et l'encombrement importants du serpentin utilisé pour la canalisation haute pression, ainsi que dans la contrainte inhérente à la fixation manuelle du système dessicatif précité dans un espace réduit localisé au fond de l'accumulateur.

Le document US-B-6 681 597 enseigne également d'intégrer un échangeur thermique interne dans un accumulateur pour circuit de climatisation, avec une canalisation haute pression en « U » qui est logée de manière coplanaire à l'intérieur d'une canalisation basse pression en « J » et qui est pourvue d'un empilement d'ailettes entre les deux ailes du « U », de sorte à améliorer l'efficacité de l'échange thermique en augmentant la surface d'échange, sans augmenter le temps de séjour du fluide dans l'échangeur. On notera que ce dernier document ne mentionne nullement le montage d'un système dessicatif dans cet accumulateur, et que la hauteur réduite entre la canalisation haute pression en « U » et le fond de l'accumulateur complique grandement un tel montage.

Il est par ailleurs connu du document WO-A-2006/065185 de prévoir un accumulateur selon le préambule de la revendication 1 ci-jointe.

Un but de la présente invention est de proposer un accumulateur pour circuit de climatisation destiné à être monté entre un évaporateur et un compresseur dudit circuit, cet accumulateur incorporant un déflecteur, un système dessicatif et un échangeur thermique interne qui comporte deux canalisations respectivement de haute et basse pression destinées à être parcourues par un fluide frigorigène dudit circuit et disposées autour d'un axe longitudinal de symétrie de l'accumulateur, qui permette de remédier aux inconvénients précités.

A cet effet, un accumulateur selon l'invention est tel que ledit échangeur comporte en outre un empilement d'ailettes de refroidissement du fluide circulant dans ladite canalisation haute pression via le fluide à basse pression contenu dans l'accumulateur, ces ailettes étant empilées le long de l'accumulateur sensiblement perpendiculairement audit axe et supportant, d'une part, ledit système dessicatif et, d'autre part, au moins ladite canalisation haute pression autour dudit axe (laquelle est ainsi montée au contact des ailettes).

On notera que cette incorporation du système dessicatif à l'échangeur thermique interne permet de se passer de moyen de fixation de ce système au fond de l'accumulateur et de monter ledit système de manière simple et éventuellement automatisée en le maintenant en position à l'intérieur de l'accumulateur, à la différence du montage manuel requis dans les accumulateurs connus.

On notera également que cet empilement d'ailettes permet également d'améliorer la surface d'échange dans cet échangeur, de sorte à optimiser le refroidissement du fluide circulant dans la canalisation haute pression. Ces ailettes sont réalisées en un matériau de conductibilité thermique élevée, de préférence un matériau métallique tel que de l'aluminium, à titre non limitatif.

Selon une autre caractéristique de l'invention, ledit empilement peut présenter un canal axial sensiblement centré sur ledit axe, avantageusement obtenu via un percement d'orifices en regard dans les ailettes, dans lequel canal est monté un conteneur de dessication contenant un agent dessicatif (ce conteneur pouvant être formé d'un conduit dans lequel est logé un sac ou une cartouche contenant l'agent dessicatif, ou bien pouvant être simplement formé d'un tel sac, par exemple), ce conteneur présentant une paroi latérale en communication fluidique avec l'espace interne de l'accumulateur, par exemple via des perforations formées dans cette paroi. Dans ce cas, l'empilement d'ailettes supporte ainsi le système dessicatif de manière sensiblement centrée sur ledit axe.

On notera que ce conteneur de dessication ainsi équipé, qui délimite le système dessicatif selon l'invention, peut être ainsi indifféremment un sac ou bien un conduit de géométrie cylindrique (avantageusement de section circulaire) ou prismatique (par exemple de section carrée).

Selon un mode préférentiel de réalisation de l'invention, ledit conteneur de dessication est formé d'un conduit monté solidaire dudit déflecteur, pouvant être dans ce cas avantageusement formé d'un seul tenant avec ce dernier.

Le déflecteur « dessicatif » ainsi obtenu permet ainsi de regrouper en un même composant les deux fonctions principales d'un accumulateur, en supprimant ainsi une référence d'article et en simplifiant encore le montage du système dessicatif à l'intérieur de l'accumulateur, ce qui permet de réduire le coût global de fabrication de l'accumulateur.

On notera toutefois que le système dessicatif d'un accumulateur selon la présente invention pourrait être également dissocié (i.e. monté séparément) du déflecteur l'équipant dans sa partie supérieure.

Selon une autre caractéristique de l'invention, ledit empilement peut présenter au moins deux canaux axiaux qui sont formés à travers lesdites ailettes et autour dudit axe en étant deux à deux reliés entre eux par un coude, et dans lesquels est montée la canalisation haute pression en contact avec ces ailettes.

Avantageusement, cette canalisation haute pression peut présenter un coude inférieur qui est adjacent à une paroi de fond de l'accumulateur et qui est situé immédiatement au-dessus d'un coude inférieur de la canalisation basse pression, de telle sorte qu'une partie de la canalisation haute pression soit localisée au plus bas de l'accumulateur et soit ainsi apte à baigner dans le fluide liquide basse pression accumulé au fond de l'accumulateur, en vue d'optimiser le refroidissement précité du fluide dans la canalisation haute pression.

Egalement avantageusement, ladite canalisation basse pression peut être logée le long d'une face latérale externe dudit empilement, par exemple dans deux logements axiaux symétriques l'un de l'autre par rapport audit axe et formés dans cette face externe.

On notera que cette configuration de l'échangeur thermique interne selon l'invention présente avantageusement un encombrement réduit à l'intérieur de l'accumulateur, notamment grâce à la longueur relativement réduite de la canalisation haute pression (contrairement aux serpentins de l'art antérieur précité) et que l'indépendance entre les deux canalisations haute et basse pression permet de se passer de toute unité de raccordement à braser ou à souder, par exemple.

Selon un premier exemple de réalisation de l'invention, ladite canalisation haute pression peut présenter sensiblement une forme de tube en U, la canalisation basse pression étant avantageusement coudée sensiblement en forme de tube en « J » et s'étendant alors dans un plan sensiblement perpendiculaire à celui contenant la canalisation haute pression.

Selon un second exemple de réalisation de l'invention, la canalisation haute pression peut présenter sensiblement un premier tronçon tubulaire en U se prolongeant de manière non coplanaire par un second tronçon tubulaire en U inversé, lequel se prolonge à nouveau de manière non coplanaire par un troisième tronçon tubulaire en U dont la base est par exemple chevauchée par celle du premier tronçon, la canalisation basse pression pouvant alors également être coudée sensiblement en forme de « J » en s'étendant par exemple dans un plan sensiblement parallèle à celui contenant des portions d'entrée et de sortie de la canalisation haute pression.

Par ailleurs, cette canalisation basse pression sensiblement en forme de « J » peut comporter en outre de manière connue un ou plusieurs trous, de sorte que l'huile contenue dans l'accumulateur puisse retourner vers le compresseur et circuler ainsi dans le circuit de climatisation.

On notera toutefois que la canalisation haute pression intégrée à l'accumulateur selon l'invention pourrait présenter une géométrie autre que celles en un ou plusieurs tronçons tubulaires en U précitées, pouvant par exemple être constituée d'un tube droit ou en zigzag, à titre non limitatif.

Avantageusement, lesdites ailettes de l'empilement précité peuvent présenter, en totalité ou en partie, une surface gaufrée, des microreliefs et/ou des orifices axialement décalés ou en regard formant des volets d'aération, de sorte à améliorer la convection naturelle dudit fluide à basse pression à travers l'empilement et donc à optimiser encore l'échange thermique permettant de refroidir le fluide de la canalisation haute pression.

Un circuit de climatisation selon l'invention est en particulier destiné à équiper un véhicule automobile et comporte un accumulateur qui est monté entre un évaporateur et un compresseur dudit circuit et qui incorpore un échangeur thermique interne. Selon l'invention, ce circuit est caractérisé en ce que cet accumulateur est tel que défini ci-dessus.

D'autres caractéristiques, avantages et détails de la présente invention ressortiront à la lecture de la description suivante d'un exemple de réalisation de l'invention, donné à titre illustratif et non limitatif, ladite description étant réalisée en référence avec les dessins joints, parmi lesquels :
la figure 1 est une vue schématique en coupe, dans un plan longitudinal médian, d'un accumulateur selon un premier exemple de l'invention intégrant un déflecteur, un échangeur thermique interne à ailettes partiellement illustré et un logement pour un système dessicatif,
la figure 2 est une vue schématique en coupe dans un plan longitudinal médian d'un ensemble déflecteur - système dessicatif selon un exemple préférentiel de l'invention pour l'accumulateur de la figure 1,
la figure 3 est une vue de dessus des ailettes de l'échangeur selon la figure 1 selon un mode de réalisation de l'invention,
la figure 4 est une vue de dessus des ailettes de l'échangeur selon la figure 1 selon une variante de la figure 3,
la figure 5 est une vue de dessus des ailettes de l'échangeur selon la figure 1 selon une autre variante de la figure 3,
la figure 6 est une vue en coupe selon le plan VI-VI de la figure 7 d'un accumulateur selon un second exemple de l'invention intégrant également un déflecteur, un échangeur thermique interne à ailettes et un système dessicatif,
la figure 7 est une vue en coupe selon le plan VII-VII de la figure 6 du même accumulateur selon ce second exemple de l'invention,
la figure 8 est une vue en perspective de l'accumulateur selon les figures 6 et 7,
les figures 9 et 10 sont des vues en coupe correspondant respectivement aux figures 6 et 7 et illustrant uniquement le montage de la canalisation haute pression de l'échangeur dans les ailettes de ce dernier, et
la figure 11 est une vue en perspective illustrant le montage de cette canalisation haute pression dans ces ailettes, conformément aux figures 9 et 10.

L'accumulateur 1 selon le premier exemple de la figure 1 est destiné à être monté entre un évaporateur et un compresseur d'un circuit de climatisation utilisant notamment le dioxyde de carbone à titre de fluide frigorigène. Cet accumulateur 1 comprend essentiellement un réservoir 2 qui est délimité dans cet exemple par une paroi latérale cylindrique se terminant par un fond concave par exemple sensiblement en forme de calotte hémisphérique (ce fond pouvant néanmoins présenter toute autre géométrie, telle qu'une forme conique ou même plate, à titre non limitatif) et qui est fermé dans sa partie supérieure par un bouchon de fermeture 3 pourvu d'orifices 4 de raccordement d'un échangeur thermique interne 10 qui est intégré à cet accumulateur 1. On notera qu'on ne sortirait pas du cadre de l'invention en prévoyant un second bouchon de fermeture à l'extrémité inférieure de l'accumulateur 1.

Plus précisément, l'accumulateur 1 de la figure 1 comporte de manière connue un déflecteur 5 dans sa partie supérieure qui est situé en dessous du bouchon 3 de manière adjacente à ce dernier, et qui est conçu pour séparer les phases liquide et gazeuse du fluide frigorigène du circuit de climatisation en empêchant le retour de ce fluide à l'état liquide vers le compresseur.

L'échangeur thermique interne 10 comporte des ailettes 11 empilées le long du réservoir 2 perpendiculairement à son axe longitudinal de symétrie 6 et destinées à refroidir le fluide frigorigène circulant dans une canalisation haute pression 12 de l'échangeur 10 via le fluide à basse pression contenu dans l'accumulateur 1 et, selon l'invention, ces ailettes 11 supportent à la fois :
- un système dessicatif 13 monté centré sur l'axe 6, via un canal central 14 qui est obtenu par des perforations en regard formées dans les ailettes 11 et dans lequel est monté un conduit de dessication 13a perforé contenant un agent dessicatif (non illustré, e.g. logé dans un sac ou une cartouche, ce conduit 13a étant visible à la figure 2) et communiquant avec l'espace interne de l'accumulateur 1, et
- la canalisation haute pression 12 de l'échangeur 10 formée d'un tube en U dans l'exemple de la figure 1, dont les ailes 12a et 12b définissant des portions d'entrée et de sortie du fluide haute pression (voir flèches A et B pour l'entrée et la sortie de fluide) sont respectivement logées dans deux canaux latéraux 15 et 16 axiaux formés à travers les ailettes 11 et symétriques l'un de l'autre par rapport à l'axe 6 (et donc au canal central 14 recevant le conduit 13a) et dont le coude inférieur 12c est agencé à proximité immédiate du fond du réservoir 2, de telle sorte qu'une partie inférieure de la canalisation haute pression 12 baigne dans le fluide liquide basse pression accumulé au fond de l'accumulateur 1.

Est en outre partiellement illustrée à la figure 1 une canalisation basse pression 17 de l'échangeur 10 formée d'un tube coudé sensiblement en « J », qui est monté dans un plan sensiblement perpendiculaire à celui contenant la canalisation haute pression 12 et dont le coude inférieur 17a vient chevaucher par le bas celui de la canalisation 12 (sont visible à la figure 1 la portion supérieure de sortie du fluide basse pression, identifiée par la flèche C, et ce coude inférieur 17a).

Le maintien du déflecteur 5 dans l'accumulateur 1 peut être assuré par un coincement réalisé au choix contre l'une des canalisations 12 et 17 traversant le bouchon 3, contre la face interne de la paroi du réservoir 2, contre l'empilement d'ailettes 11 ou même contre ce bouchon 3.

L'ensemble déflecteur 5 - système dessicatif 13 qui est illustré à titre préférentiel seulement à la figure 2 est caractérisé par le fait que le conduit de dessication 13a est formé d'un seul tenant avec le déflecteur 5, étant solidaire de ce dernier de manière centrée (le déflecteur 5 est classiquement en forme de dôme aplati ou de coupelle retournée). On notera que cette structure monobloc permet avantageusement d'éviter la fixation manuelle (e.g. par collier de serrage) du système dessicatif au fond de l'accumulateur 1 et donc de réduire le coût global de fabrication de ce dernier.

Les figures 3 à 5 illustrent divers modes de réalisation des ailettes 11, 11', 11" utilisées pour former l'empilement supportant le système dessicatif 13 et la canalisation haute pression 12, dans lesquelles on peut voir le canal central 14 pour le conduit de dessication 13a et les deux canaux latéraux 15 et 16 pour la canalisation haute pression 12, ainsi que des formes variables pour ces ailettes 11, 11', 11" pouvant être par exemple sensiblement rectangulaires (figures 3 et 4) ou sensiblement ovales avec deux portions hémicirculaires entourant respectivement les canaux latéraux 15 et 16 qui sont reliées entre elles par un rétrécissement médian autour du canal central 14 (figure 5).

L'accumulateur 101 selon le second exemple de l'invention, qui est illustré aux figures 6 et 7 et dont l'échangeur thermique interne 110 (logé à intérieur d'un réservoir 102 fermé par le bouchon 103) est visible sous divers aspects aux figures 8 à 11, se différencie essentiellement de celui de la figure 1 en ce que la canalisation haute pression 112 de cet échangeur 110 ne présente pas une géométrie de tube en U mais, comme cela est notamment visible aux figures 8 et 11, présente de son entrée (flèche D) à sa sortie de fluide (flèche E) un premier tronçon tubulaire 112a en U se prolongeant de manière non coplanaire par un second tronçon tubulaire 112b en U inversé, lequel se prolonge à nouveau de manière non coplanaire par un troisième tronçon tubulaire 112c en U dont la base 112d est chevauchée vers le bas par le coude 112e du premier tronçon 112a. Ces tronçons 112a, 112b, 112c peuvent être munis de manchons d'assemblage, tels que le manchon 112f illustré à titre non limitatif à la figure 6.

A l'instar de la figure 1, ces tronçons 112a, 112b, 112c sont reçus dans l'empilement d'ailettes 111 via des alignements axiaux de perforations formés à travers ces ailettes 111 (quatre alignements dans l'exemple des figures 6 à 11, au lieu des deux alignements 15 et 16 de la figure 1). On notera que l'on pourrait prévoir une géométrie et un nombre différent de tels alignements de perforation dans les ailettes 111 sans sortir du cadre de l'invention.

Quant à la canalisation basse pression 117, elle est formée d'un tube coudé en « J » (comme à la figure 1) et s'étend selon cet exemple dans un plan sensiblement parallèle à celui contenant les portions d'entrée et de sortie de la canalisation haute pression 112, en chevauchant par en dessous la canalisation 112 via son coude inférieur 117a. On notera toutefois que la canalisation basse pression 117 pourrait être agencée différemment à par rapport à la canalisation 112.

Comme illustré aux figures 8 et 11, la canalisation basse pression 117 selon ce second exemple de l'invention est logée le long d'une face latérale externe 111 a de l'empilement d'ailettes 111, avantageusement au moyen de deux logements axiaux 115 et 116 symétriques l'un de l'autre par rapport à l'axe longitudinal de symétrie 106 de l'accumulateur 101 et formés dans cette face externe 111a via une paire d'encoches 111b en demi-cercle diamétralement opposées qui sont formées dans chaque ailette 111 (laquelle présente dans cet exemple un contour sensiblement circulaire), pour recevoir la canalisation basse pression 117 au sein de l'accumulateur 101.

Comme pour le premier exemple de l'invention illustré à la figure 1, on notera que cet accumulateur 101 selon l'invention intègre avantageusement avec une compacité réduite, grâce à l'empilement d'ailettes perforées 111 qu'il contient, à la fois les fonctions d'accumulateur (via le déflecteur 105 dans sa partie supérieure), de capture d'humidité (via le système dessicatif 113 à conduit perforé 113a supporté axialement au centre de cet empilement via un canal central 114 de celui-ci) et d'échangeur interne de chaleur (via notamment la canalisation haute pression 112 également supportée par cet empilement de part et d'autre du système dessicatif 113 et agencée pour plonger suffisamment dans le fluide liquide basse pression accumulé au fond de l'accumulateur 101).

## Revendications

1. Accumulateur (1, 101) pour circuit de climatisation destiné à être monté entre un évaporateur et un compresseur dudit circuit, cet accumulateur incorporant un déflecteur (5, 105), un système dessicatif (13, 113) et un échangeur thermique interne (10, 110) qui comporte deux canalisations respectivement de haute et basse pression (12, 112 et 17, 117) destinées à être parcourus par un fluide frigorigène dudit circuit et disposées autour d'un axe longitudinal de symétrie (6, 106) de l'accumulateur, **caractérisé en ce que** ledit échangeur comporte en outre un empilement d'ailettes (11, 11', 11", 111) de refroidissement du fluide circulant dans ladite canalisation haute pression via le fluide à basse pression contenu dans l'accumulateur, ces ailettes étant empilées le long de l'accumulateur sensiblement perpendiculairement audit axe et supportant, d'une part, ledit système dessicatif et, d'autre part, au moins ladite canalisation haute pression autour dudit axe.

2. Accumulateur (1, 101) selon la revendication 1, **caractérisé en ce que** ledit empilement (11, 11', 11", 111) présente un canal axial (14, 114) sensiblement centré sur ledit axe (6, 106) dans lequel est monté un conteneur de dessication (13a, 113a) contenant un agent dessicatif, par exemple de type logé dans un sac ou une cartouche, ledit conteneur présentant une paroi latérale en communication fluidique avec l'espace interne de l'accumulateur, par exemple via des perforations formées dans cette paroi.

3. Accumulateur (1) selon la revendication 2, **caractérisé en ce que** ledit conteneur de dessication (13a) est formé d'un conduit monté solidaire dudit déflecteur (5).

4. Accumulateur (1, 101) selon une des revendications précédentes, **caractérisé en ce que** ledit empilement (11, 11', 11", 111) présente au moins deux canaux axiaux (15 et 16) qui sont formés à travers lesdites ailettes et autour dudit axe (6, 106) en étant deux à deux reliés entre eux par un coude, et dans lesquels est montée ladite canalisation haute pression (12, 112).

5. Accumulateur (1, 101) selon la revendication 4, **caractérisé en ce que** ladite canalisation haute pression (12, 112) présente un coude inférieur (12c, 112e) qui est adjacent à une paroi de fond de l'accumulateur et qui est situé immédiatement au-dessus d'un coude inférieur (17a, 117a) de la canalisation basse pression, de telle sorte qu'une partie de ladite canalisation haute pression baigne dans le fluide liquide basse pression accumulé au fond de l'accumulateur.

6. Accumulateur (1) selon la revendication 5, **caractérisé en ce que** ladite canalisation haute pression (12) présente sensiblement une forme de tube en U.

7. Accumulateur (101) selon la revendication 5, **caractérisé en ce que** ladite canalisation haute pression (112) présente sensiblement un premier tronçon tubulaire (112a) en U se prolongeant de manière non coplanaire par un second tronçon tubulaire (112b) en U inversé, lequel se prolonge à nouveau de manière non coplanaire par un troisième tronçon tubulaire (112c) en U dont la base (112d) est par exemple chevauchée par celle (112e) dudit premier tronçon.

8. Accumulateur (101) selon une des revendications précédentes, **caractérisé en ce que** ladite canalisation basse pression (117) est logée le long d'une face latérale externe (111a) dudit empilement (11, 11', 11", 111), par exemple dans deux logements axiaux (115 et 116) symétriques l'un de l'autre par rapport audit axe (106) et formés dans cette face externe.

9. Accumulateur (1) selon les revendications 6 et 8, **caractérisé en ce que** ladite canalisation basse pression (17) est coudée sensiblement en forme de tube en « J » et s'étend dans un plan sensiblement perpendiculaire à celui contenant ladite canalisation haute pression (12).

10. Accumulateur (101) selon les revendications 7 et 8, **caractérisé en ce que** ladite canalisation basse pression (117) est coudée sensiblement en forme de tube en « J » et s'étend dans un plan sensiblement parallèle à celui contenant des portions d'entrée et de sortie de ladite canalisation haute pression (112).

11. Accumulateur (1, 101) selon une des revendications précédentes, **caractérisé en ce que** lesdites ailettes (11, 11', 11", 111) présentent, en totalité ou en partie, une surface gaufrée, des microreliefs et/ou des orifices axialement décalés ou en regard formant des volets d'aération, de sorte à améliorer la convection naturelle dudit fluide à basse pression à travers ledit empilement.

12. Circuit de climatisation en particulier pour véhicule automobile comportant un accumulateur (1, 101) qui est monté entre un évaporateur et un compresseur dudit circuit et qui incorpore un échangeur thermique interne (10, 110), **caractérisé en ce que** ledit accumulateur est tel que défini à l'une des revendications précédentes.

## Patentansprüche

1. Akkumulator (1, 101) für Klimatisierungskreis, der bestimmt ist, zwischen einem Verdampfer und einem Kompressor des Kreises montiert zu sein, wobei dieser Akkumulator einen Deflektor (5, 105), ein Trocknungssystem (13, 113) und einen internen Wärmetauscher (10, 110) einschließt, der zwei jeweilige Hoch- und Niederdruckkanalisationen (12, 112 und 17, 117) aufweist, die bestimmt sind, von einem Kühlfluid des Kreises durchquert zu werden und die um eine Längssymmetrieachse (6, 106) des Akkumulators angeordnet sind, **dadurch gekennzeichnet, dass** der Wärmetauscher ferner einen Flügelstapel (11, 11', 11", 111) zur Kühlung des Fluids aufweist, das in der Hochdruckkanalisation zirkuliert, mittels des im Akkumulator enthaltenen Niederdruckfluids, wobei diese Flügel entlang des Akkumulators etwa senkrecht zur Achse angeordnet sind und zum einem das Trocknungssystem und zum anderen mindestens die Hochdruckkanalisation um die Achse stützen.

2. Akkumulator (1, 101) nach Anspruch 1, **dadurch gekennzeichnet, dass** der Stapel (11, 11', 11 ", 111) einen axialen Kanal (14, 114) aufweist, der etwa auf der Achse (6, 106) zentriert ist, in welchem ein Trocknungsbehälter (13a, 113a) montiert ist, der ein Trocknungsmittel enthält, beispielsweise des Typs, das in einem Beutel oder in einer Kartusche untergebracht ist, wobei der Behälter eine Seitenwand in Fluidkommunikation mit dem Innenraum des Akkumulators beispielsweise mittels Perforationen, die in dieser Wand ausgebildet sind, aufweist.

3. Akkumulator (1) nach Anspruch 2, **dadurch gekennzeichnet, dass** der Trocknungsbehälter (13a) von einer Leitung gebildet ist, die mit dem Deflektor (5) fest montiert ist.

4. Akkumulator (1, 101) nach einem der vorangehenden Ansprüche, **dadurch gekennzeichnet, dass** der Stapel (11, 11', 11", 111) mindestens zwei axiale Kanäle (15 und 16) aufweist, die durch die Flügel und um die Achse (6, 106) ausgebildet sind, wobei sie paarweise mit Hilfe eines Knies verbunden sind, und in welchen die Hochdruckkanalisation (12, 112) montiert ist.

5. Akkumulator (1, 101) nach Anspruch 4, **dadurch gekennzeichnet, dass** die Hochdruckkanalisation (12, 112) ein unteres Knie (12c, 112e) aufweist, das einer Bodenwand des Akkumulators benachbart ist und das sich unmittelbar über einem unteren Knie (17a, 117a) der Niederdruckkanalisation befindet, so dass ein Teil der Hochdruckkanalisation in dem flüssigen Niederdruckfluid badet, das sich auf dem Boden des Akkumulators angesammelt hat.

6. Akkumulator (1) nach Anspruch 5, **dadurch gekennzeichnet, dass** die Hochdruckkanalisation (12) etwa eine Form eines U-Rohrs hat.

7. Akkumulator (101) nach Anspruch 5, **dadurch gekennzeichnet, dass** die Hochdruckkanalisation (112) etwa einen ersten U-rohrförmigen Abschnitt (112a) aufweist, der sich nicht koplanar mittels eines zweiten umgekehrt U-rohrförmigen Abschnitts (112b) fortsetzt, der sich erneut nicht koplanar mittels eines dritten U-rohrförmigen Abschnitts (112c) fortsetzt, dessen Basis (112d) beispielsweise von der (112e) des ersten Abschnitts überschnitten wird.

8. Akkumulator (101) nach einem der vorangehenden Ansprüche, **dadurch gekennzeichnet, dass** die Niederdruckkanalisation (117) entlang einer äußeren seitlichen Fläche (111a) des Stapels (11, 11', 11", 111) beispielsweise in Bezug zu der Achse (106) zwei zueinander symmetrischen axialen Aufnahmen (115 und 116), die in dieser äußeren Fläche ausgebildet sind, untergebracht ist.

9. Akkumulator (1) nach den Ansprüchen 6 und 8, **dadurch gekennzeichnet, dass** die Niederdruckkanalisation (17) etwa in Form eines J-Rohrs gekrümmt ist und sich in einer Ebene erstreckt, die zu der, welche die Hochdruckkanalisation (12) enthält, etwa senkrecht ist.

10. Akkumulator (101) nach den Ansprüchen 7 und 8, **dadurch gekennzeichnet, dass** die Niederdruckkanalisation (117) etwa in Form eines J-Rohrs gekrümmt ist und sich in einer Ebene erstreckt, die zu der, welche die Eingangs- und Ausgangsportionen der Hochdruckkanalisation (112) enthält, etwa parallel ist.

11. Akkumulator (1, 101) nach einem der vorangehenden Ansprüche, **dadurch gekennzeichnet, dass** die Flügel (11, 11', 11", 111) insgesamt oder teilweise eine gewaffelte Oberfläche, Mikroreliefs und/oder axial versetzte oder gegenüberliegende Öffnungen, die Lüftungsklappen bilden, aufweisen, um die natürlich Konvektion des Niederdruckfluids durch den Stapel zu verbessern.

12. Klimatisierungskreis, insbesondere für ein Kraftfahrzeug, aufweisend einen Akkumulator (1, 101), der zwischen einem Verdampfer und einem Kompressor des Kreises montiert ist und der einen internen Wärmetauscher (10, 110) einschließt, **dadurch gekennzeichnet, dass** der Akkumulator einem der vorangehenden Ansprüche entspricht.

## Claims

1. An accumulator (1, 101) for an air-conditioning circuit intended to be mounted between an evaporator and a compressor of said circuit, this accumulator incorporating a baffle (5, 105), a dessicant system (13, 113) and an internal heat exchanger (10, 110) which includes two high and low pressure ducts (12, 112, and 17, 117) respectively intended to be covered by a refrigerant fluid of said circuit and positioned around a longitudinal axis of symmetry (6, 106) of the accumulator, **characterized in that** said exchanger further includes a stack of fins (11, 11', 11", 111) for cooling the fluid flowing in said high pressure duct via the low pressure fluid contained in the accumulator, these fins being stacked along the accumulator substantially perpendicularly to said axis and supporting said dessicant system on the one hand and at least said high pressure duct around said axis.

2. The accumulator (1, 101) according to claim 1, **characterized in that** said stack (11, 11', 11", 111) has an axial channel (14, 114) substantially centered on said axis (6, 106) in which is mounted a drying container (13a, 113a) containing a dessicant, for example of the type housed in a bag or cartridge, said container having a side wall fluidically communicating with the internal volume of the accumulator, for example via perforations formed in this wall.

3. The accumulator (1) according to claim 2, **characterized in that** said drying container (13a) is formed with a securely mounted conduit of said baffle (5).

4. The accumulator (1, 101) according to one of the preceding claims, **characterized in that** said stack (11, 11', 11", 111) has at least two axial channels (15 and 16) which are formed through said fins and around said axis (6, 106) by being connected together two by two by a bend, and wherein said high pressure duct (12, 112) is mounted.

5. The accumulator (1, 101) according to claim 4, **characterized in that** said high pressure duct (12, 112) has a lower bend (12c, 112e) which is adjacent to a bottom wall of the accumulator and which is immediately located above a lower bend (17a, 117a) of the low pressure duct so that a portion of said high pressure duct is immersed in the low pressure liquid fluid accumulated at the bottom of the accumulator.

6. The accumulator (1) according to claim 5, **characterized in that** said high pressure duct (112) substantially is a U-shaped tube.

7. The accumulator (101) according to claim 5, **characterized in that** said high pressure duct (112) substantially has a first tubular U-shaped segment (112a) extending in a non-coplanar way with a second tubular reverse U-shaped segment (112b), which again extends in a non-coplanar way with a third tubular U-shaped segment (112c), the base (112d) of which is for example overlapped by that of the first segment.

8. The accumulator (101) according to one of the preceding claims, **characterized in that** said low pressure duct (117) is housed along an external side face (111a) of said stack (11, 11', 11", 111), for example in two axial housings (115 and 116) symmetrical with each other with respect to said axis (106) and formed in this external face.

9. The accumulator (1) according to claims 6 and 8, **characterized in that** said low pressure duct (17) is substantially bent as a J-shaped tube and extends in a plane substantially perpendicular to the one containing said high pressure duct (12).

10. The accumulator (101) according to claims 7 and 8, **characterized in that** said low pressure duct (117) is substantially bent as a J-shaped tube and extends in a plane substantially parallel to the one containing inlet and outlet portions of said high pressure duct (112).

11. The accumulator (1, 101) according to one of the preceding claims, **characterized in that** said fins (11, 11', 11", 111) completely or partly have an embossed surface, microreliefs, and/or axially shifted or facing orifices forming ventilation flaps, so as to improve natural convection of said low pressure fluid through said stack.

12. An air-conditioning circuit in particular for an automobile vehicle including an accumulator (1, 101) which is mounted between an evaporator and a compressor of said circuit and which incorporates an internal heat exchanger (10, 110), **characterized in that** said accumulator is such as defined according to one of the preceding claims.
